# EUROPÄISCHE PATENTSCHRIFT

(11) **EP 0 908 671 B1**
(45) Veröffentlichungstag und Bekanntmachung des Hinweises auf die Patenterteilung: **14.05.2003**
(21) Anmeldenummer: 97810752.2
(22) Anmeldetag: 08.10.1997
(51) Int. Cl.: F23D 17/00, F23C 7/00, F23D 14/02

(54) **Verfahren zur Verbrennung von gasförmigen, flüssigen sowie mittel-oder niederkalorischen Brennstoffen in einem Brenner**
Combustion process for gaseous, liquid fuels and fuels having medium or low calorific value in a burner
Procédé de combustion des combustibles gazeux, liquides et combustibles à moyen et bas pouvoir calorifique dans un brûleur

(43) Veröffentlichungstag der Anmeldung: 14.04.1999
(73) Patentinhaber: ALSTOM (Switzerland) Ltd, 5401 Baden (CH)
(72) Erfinder: Döbbeling, Klaus, Dr., 5210 Windisch (CH); Griffin, Timothy, Dr., 5408 Ennetbaden (CH); Winkler, Dieter, 79787 Lauchringen (DE)

(56) Entgegenhaltungen:
- EP-A- 0 310 327
- EP-A- 0 610 722
- EP-A- 0 777 082
- WO-A-92/19913
- DE-A- 4 409 918

## Beschreibung

### Technisches Gebiet

Die Erfindung bezieht sich auf ein Verfahren zur Verbrennung von Brennstoffen in einem Brenner mit einem Drallerzeuger gemäss dem Oberbegriff des Anspruchs 1. Ferner bezieht sich die Erfindung auf einen Brenner zur Durchführung des Verfahrens gemäss den Obergebriff des Anspruchs 7.

### Stand der Technik

Aus der DE 195 47 913 A1 geht ein gattungsgemäßer Brenner für einen Wärmeerzeuger hervor, der gemäß Fig. 1 der Druckschrift einen Drallerzeuger vorsieht. in den axial flüssiger Brennstoff durch eine Brennstoffdüse in Art eines kegelförmigen Flüssigbrennstoffsstrahls eingedüst wird. Tangential und angulär zu dem Flüssigbrennstoffstrahl werden zwischen den Drallschalen des Drallerzeugers Verbrennungsluftströme in den Drallerzeuger eingeleitet, die über entsprechende Auslaßdüsenöffnungen vorzugsweise mit gasförmigem Brennstoff vermischt werden können. Die Düsenöffnungen werden hauptsächlich zur Eindüsung von Erdgas, also Brennstoff mit einem hohen Heizwert, der typischerweise bei 46 MJ/kg liegt, benutzt. Bezüglich aller weiteren konstruktiven Einzelheiten des mit zwei Brennstoffarten zu betreibenden Brenners, wird ausdrücklich auf die vorstehend genannte deutsche Offenlegungsschrift verwiesen. Ein solcher Brenner wird auch als Dualbrenner bereichnet.

Brennersysteme für einen Wärmeerzeuger, wie sie beispielsweise aus der vorstehend genannten Druckschrift entnehmbar sind, sind bevorzugt für den Gasturbinenbetrieb ausgelegt. Gerade auf dem Gebiet der Gasturbinenanwendungen besteht in Zukunft die Anforderung, zusätzlich zu Erdgas und Heizöl, die als Brennstoffe für Dualbrenner eingesetzt werden, auch vorzugsweise mittel- oder niederkalorische Brennstoffe (Mbtu- resp. LBtu-Bennstoffe) zu verwenden, die gleichsam den herkömmlichen Brennstoffen schadstoffarm verbrannt werden sollen. Diese Mbtu-resp. LBtu-Brennstoffe, die beispielsweise als Gase aus Kohle- oder Schwerölvergasung entstammen, weisen große Wasserstoff- und Kohlenmonoxyd-Anteile auf, wobei der ' Heizwert bei MBtu-Brennstoffen nur bei etwa einem Drittel - etwa 15 MJlkg - dessen von Erdgas liegt.

Zwar ist es grundsätzlich möglich, gasförmige mittelkalorische Brennstoffe analog dem Erdgas durch die tangentialen Eindüsungsöffnungen dem Verbrennungsluftstrom beizumengen, doch hätte dies zur Folge, daß aufgrund des damit verbundenen höheren Volumenstromes im Drallerzeuger ein sehr hoher lokaler Druckverlust entsteht, der die Strömungsstabilität der sich ausbildenden Luftstrahlströmung nachhaltig beeinflußt. Femer würde der hohe Wasserstoffanteil des beigemischten mittelkalorischen Brennstoffes, der eine hohe Reaktionsfähigkeit aufweist, ein großes Gefahrenpotential für ein Rückschlagen der Flamme in den Brenner darstellen. Derartige Irritationen im Strömungsfluß führen zur einer anormalen Verbrennung der eingespeisten Brennstoffe, wodurch sich die Emissionswerte des Verbrennungsvorganges deutlich verschlechtern würden, beispielsweise durch einen deutlichen Anstieg des NOₓ-Anteils in den Abgasen. Schließlich führt ein Rückschlagen der Flamme in den Brenner zu einer Überhitzung des selben, wodurch einzelnen Brennerbauteile starken thermischen Belastungen ausgesetzt sind und nahe an ihre thermische Belastungsgrenzen stoßen.

Selbst bei Eindüsung von MBtu-Brennstoffen nahe des Brenneraustrittes würde zwar die Stabilität der Luftdrallströmung nicht wesentlich beeinflussen und auch weitgehend ein Rückschlagen der Flamme in den Brenner vermeiden, doch wäre die Mischung zwischen MBtu-Brennstoff und Verbrennungsluft aufgrund der nur kurzen Mischstrecke unvollständig, was zu einer diffusionsähnlichen Verbrennung mit überaus hohen NOₓ-Emissionen führen würde. Zwar könnten die NOₓ-Emissionen durch entsprechend hohe Beimischung des mittelkalorischen Brennstoffes mit Stickstoff oder Wasserdampf verringert werden, doch führt eine derartige Verdünnung des Brennstoffes zu einer Wirkungsgradverminderung der Gasturbinenanlage. Die gleichen Überlegungen gelten im vermehrten Masse auch beim Einsatz eines LBtu-Brennstoffes.

Aus dem Dokument DE-A1-44 09 918 oder aus EP-A1-0 610 722 geht ein gattungsgemässer Brenner zum Betrieb einer Brennkammer hervor, von dem die Erfindung, wie sie im Oberbegriff der unabhängigen Ansprüche gekennzeichnet ist, ausgeht.

Auch aus der Druckschrift EP-A2-0 777 082 ist ein Vormischbrenner bekannt, der unter dem Aspekt optimierter Strömungsbedingungen konzipiert ist.

### Darstellung der Erfindung

Der Erfindung liegt die Aufgabe zugrunde, ein Verfahren sowie einen Brenner zur Verbrennung von gasförmigen, flüssigen sowie mittel- oder niederkalorischen Brennstoffen mit einem Drallerzeuger, in dem flüssiger Brennstoff in Art einer kegelförmigen Flüssigbrennstoffsäule zerstäubt wird, die von einem tangential in den Drallerzeuger einströmenden rotierenden Verbrennungsluftstrom umschlossen wird, derart weiterzubilden, daß eine Verbrennung der vorstehend genannten Brennstoffarten gemäß der folgenden Gesichtspunkte unter Einsatz eines einzigen Brenners erfolgen kann:
a) Deutliche Reduzierung von, die Umwelt belastenden Emissionswerten, insbesondere Herabsetzung der NOₓ- und CO-Emissionen,
b) Stabilisierung der sich im Drallerzeuger ausbildenden Strömungsverhältnisse, insbesondere Verminderung bzw. Beseitigung der Flammenrückschlaggefahr in den Brenner,
c) Gewährleistung der Flammenstabilität,
d) Steigerung des Energiegewinns durch vollständige Verbrennung der Brennstoffe, sowie
e) Steigerung des Wirkungsgrades einer Gasturbinenanlage durch unverdünntes Eindüsen eines mittelkalorischen Brennstoffes in den Brenner.

Die Lösung der der Erfindung zugrundeliegenden Aufgabe ist für das erfindungsgemässe Verfahren im Anspruch 1 angegeben. Ein nach dem Verfahren arbeitender erfindungsgemäßer Brenner ist Gegenstand des Anspruchs 6.

Den Erfindungsgedanken vorteilhaft weiterbildende Merkmale sind Gegenstand der Unteransprüche.

Der Erfindung liegt die Idee zugrunde, gasförmige Brennstoffe, wie beispielsweise Erdgas, flüssige Brennstoffe, wie beispielsweise Erdöl, sowie auch mittel- oder niederkalorische Brennstoffe, sogenannte Mbtu- resp. LBtu-Brennstoffe in einem Brenner mit einem Drallerzeuger zusammen zu verbrennen, indem die letztgenannten Brennstoffe axial und/oder koaxial in den Brenner bzw. Drallerzeuger eingedüst weden. Das Eindüsen dieser Brennstoffe in das Innere des Drallerzeugers erfolgt vorzugsweise nahe der Einspritzdüse für den flüssigen Brennstoff, der im eingedüsten Zustand innerhalb des Drallerzeugers respektive Brenners die Gestalt einer kegelförmigen Flüssigbrennstoffsäule annimmt. Auf diese Weise ist gewährleistet, daß der zusätzlich zu dem fein zerstäubten flüssigen Brennstoff in das Innere des Drallerzeugers eingedüste mittel- oder niederkalorische Brennstoffe ausreichend gut mit diesen vermischt wird.

Die axiale bzw. koaxiale Eindüsung des mittel- resp. niederkalorischen Brennstoffes innerhalb des Drallerzeugers führt zu einer signifikanten Änderung des Brennerströmungsfeldes, dessen axialer Strömungsanteil durch die zusätzliche Eindüsung des mittelkalorischen Brennstoffes vergrößert wird und dessen Drallanteil in nahezu gleicher Weise verkleinert wird. Eine Verkleinerung des Drallanteils führt jedoch in an sich bekannter Weise, wie es beispielsweise aus der vorstehend zitierten deutschen Offenlegungsschrift DE 195 47 913 A1, insbesondere aus Spalte 4, Zeilen 55-66, hervorgeht, zu einer Destabilisierung der sogenannten Rückströmblase, die sich zur Stabilisierung der Flamme in der Rückströmzone ausbildet.

Im Unterschied zum vorstehend beschriebenen Dualbrennerprinzip bläst die Strömung aufgrund ihres erhöhten axialen Strömungsanteils die sich in der Rückströmzone der Brennkammer ausbildende Rückströmblase regelrecht weg, so daß auf diese Weise die Gefahr eines Rückschlages der Flamme in den Brenner erheblich vermindert wird.

Da mittel- resp. niederkalorische Brennstoffe, wie bereits einleitend erwähnt, hohe Anteile an Wasserstoff aufweisen und daher über eine hohe Reaktionsfähigkeit verfügen, garantieren diese Brennstoffe dennoch die für die Verbrennung erforderliche Flammenstabilität, da sich eine stabile Flamme auch ohne aktive Ausbildung einer Rückströmzone bildet.

Auch führt die Einspeisung von mittel- oder niederkalorischen Brennstoffen stromauf im Bereich der Flüssigbrennstoff-Einspritzdüse zu einer guten Vermischung mit den eingedüsten Brennstoffen, sowie mit dem in den Drallerzeuger eingedüsten Verbrennungsluftstrom. Auf diese Weise kommt es aufgrund der langen Mischstrecke zu einer Vormischverbrennung, die vergleichbar gute NOₓ-Emissionswerte aufweist, die bei Erdgasvormischverbrennungen erzielt werden können.

Auch kann auf das zusätzliche Beimischen von Stickstoff oder Wasserdampf zur Reduzierung entsprechender Emissionswerte verzichtet werden. Dies hat insbesondere den Vorteil, daß die mit der Verdünnung verbundene Verschlechterung des Wirkungsgrades der gesamten Gasturbinenanlage vermieden wird.

Der erfindungsgemäße Brenner, der zur Durchführung des erfindungsgemäßen Verfahrens ausgebildet ist, ist als Erweiterung zu dem in der vorstehend beschriebenen deutschen Offenlegungsschrift DE 195 47 913 A1 beschriebenen Dualbrenner anzusehen und weist erfindungsgemäß zusätzlich zu den Brennstoffsystemen für Erdgas und Flüssigbrennstoff ein drittes Brennstoffsystem zur Einspeisung eines mittel- oder niederkalorischen Brennstoffes in den Drallerzeuger auf. So münden vorzugsweise nahe dem Bereich der zentralen Einspritzdüse, durch die Flüssigbrennstoff in das Innere des Drallerzeugers eingedüst wird, durch die Drallschalen des Drallerzeugers Einspritzdüsen, durch welche mittel- oder niederkalorischer Brennstoff in das Innere des Drallerzeugers eingedüst und zerstäubt wird. Die Eindüsung des mittel- resp. niederkalorischen Brennstoffes erfolgt axial und/oder koaxial zur Eindüsung des Flüssigbrennstoffes respektive zur Symmetrieachse des Drallerzeugers. Mittel- oder niederkalorischer Gas kann aus kohle- oder Schwerölvergasung gewonnen werden.

### Kurze Beschreibung der Erfindung

Die Erfindung wird nachstehend ohne Beschränkung des allgemeinen Erfindungsgedankens anhand eines Ausführungsbeispielen unter Bezugnahme auf die Zeichnungen exemplarisch. Es zeigen:
Fig. 1 schematisierter Längsschnitt durch einen erfindungsgemäß ausgebildeten Brenner und
Fig. 2 schematisierter Querschnitt durch einen Drallerzeuger mit Eindüsung eines MBtu-Brennstoffes.

### Wege zur Ausführung der Erfindung, gewerbliche Verwendbarkeit

Der in Fig. 1 dargestellte Brenner besteht aus einem Drallerzeuger 1 sowie einer Mischstrecke 2, die sich am Drallerzeuger 1 in Strömungsrichtung anschließt. Bei dem Drallerzeuger 1 handelt es sich um ein kegelförmiges Gebilde, das tangential mehrfach von einem tangential einströmenden Verbrennungsluftstrom 3 (siehe Fig. 2) beaufschlagt wird. Ausformung und Gestalt des Drallerzeugers 1 sowie die durch die Form des Drallerzeugers erzeugbare Strömung ist ausführlich in der deutschen Offenlegungsschrift DE 195 47 913 A1 in bezug auf die Figuren 1 bis 5 beschrieben, auf die an dieser Stelle ausdrücklich Bezug genommen wird. Auch ist nicht Gegenstand dieser Erfindung, die Ausbildung der von dem Drallerzeuger 1 angrenzende Mischstrecke 2, die aus einem Übergangsstück 21 mit Übergangskanälen 22 sowie einem unmittelbar daran angrenzenden Übergangsrohr 23 zusammengesetzt ist. Die Erwähnung dieser Brennerkomponenten dient lediglich der vollständigen Darstellung der Brennereinheit zur Einspeisung der für den Verbrennungsvorgang erforderlichen Brennstoffe.

Im oberen Bereich des kegelförmig ausgebildeten Drallerzeugers 1 ist mittig axial eine Einspritzdüse 4 für das Einbringen von Flüssigbrennstoff in das Innere des Drallerzeugers 1 vorgesehen. Koaxial um die Einspritzdüse 4 sind Zuleitungen 5 für die Zufuhr von mittel- oder niederkalorischen Brennstoff ( siehe Pfeildarstellungen) vorgesehen, die die Drallerzeugerschalen 6, 7 durchsetzen. Über entsprechende Einspritzdüsen 8 gelangt zusätzlich zu der sich im Inneren des Drallerzeugers 1 ausbildenden Luftströmung (nicht in der Fig. 1 dargestellt) feinstverteilter mittel- oder niederkalorischen Brennstoff axial bzw. koaxial in den Drallerzeuger 1 und vermischt sich mit diesem.

Ebenso sind Zuleitungen 9 für den gasförmigen Brennstoff vorgesehen, der tangential von Außen zusammen mit dem Verbrennungsluftstrom in den Drallerzeuger 1 eingespeist wird (siehe Fig. 2).

Die vergleichsweise zum Stand der Technik zusätzliche koaxiale Einspeisung von mittel- oder niederkalorischen Brennstoff führt zu einer Verstärkung der axialen Komponente der Strömung, die nach Durchgang durch das Übergangsstück 21, in der vorzugsweise die Übergangskanäle 22 eingebracht sind, sowie nach Passieren des Mischrohres 23 dazu führt, daß der sogenannte "Drall-Breakdown" (Rückströmblase), der sich bei bekannten Dualbrennem im Bereich der Brennkammer 10 in unmittelbarer Nähe des Mischrohrs 23 ausbildet, regelrecht weggeblasen wird.

Eine höchst effiziente Einspeisung des mittel- oder niederkalorischen Brennstoffes erfolgt vorzugsweise durch koaxial in den Drallerzeugerschalen 6, 6', 7, 7' eingebrachten Brennstoffdüsenöffnungen. Die Eindüsung von mittel- oder niederkalorischen Brennstoff erfolgt über eine oder mehrere Einspritzdüsen 8 pro Drallerzeugerschale 6, 6', 7, 7'.

Fig. 2 zeigt einen Querschnitt durch einen erfindungsgemäß ausgebildeten Drallerzeuger 1. Axial zum Drallerzeuger 1 ist die Einspritzdüse 4 für flüssigen Brennstoff vorgesehen, um die angulär mehrere Drallerzeugerschalen 6, 6', 7, 7' angeordnet sind. Tangential zwischen den jeweils benachbarten Drallerzeugerschalen 6, 6', 7, 7' wird Verbrennungsluft 3 tangential in das Innere des Drallerzeugers 1 eingebracht, die mit Hilfe gesonderter Zuleitungen 9 mit entsprechenden Einlaßdüsen mit Erdgas vermischt wird. Die Drallerzeugerschalen 6, 6', 7, 7' werden im gezeigten Beispiel mit jeweils einer Einspritzdüse 8 für mittel oder niederkalorischem Brennstoff durchsetzt. Je nach Anwendungsfall können auch mehrere Einspritzdüsen 8 pro Drallerzeugerschale 6, 6', 7, 7' vorgesehen werden, so daß die Menge des koaxial in den Brenner eingespeisten, mittel- oder niederkalorischem Brennstoffes über weite Bereiche variiert werden kann. In einem weiteren Ausführungsbeispiel wird zur Redurzierung der NOₓ-Emissionen auf die Zugabe von Stickstoff oder Wasserdampf verzichtet. Das hat den Vorteil, dass die mit der Verdünnung verbundene Verschlechterung des Wirkungsgrades der gesamten Gasturbinenanlage vermieden wird Mittel- oder niederkalorisches Gas kann bei der Kohle- oder Schwerölvergasung gewonnen werden.

### Bezugszeichenliste

- 1: Drallerzeuger
- 2: Mischstrecke
- 21: Übergangsstück
- 22: Übergangskanal
- 23: Übergangsrohr, Mischrohr
- 3: Verbrennungsluft
- 4: Einspritzdüse f. flüssigen Brennstoff
- 4': kegelförmige Flüssigbrennstoffsäule
- 5: Zuleitung f. mittelkalorischen Brennstoff
- 6,6',7,7': Drallerzeugerschalen
- 8: Einspritzdüse f. mittelkalorischen Brennstoff
- 9: Zuleitung f. gasförmigen Brennstoff
- 10: Brennkammer

## Patentansprüche

1. Verfahren zur Verbrennung von gasförmigen, flüssigen, sowie von mittel- oder niederkalorischen Brennstoffen in einem Brenner mit einem Drallerzeuger (1), in dem ein flüssiger Brennstoff zentral zerstäubt wird und sich in Form einer kegelförmigen Flüssigbrennstoffsäule (4') innerhalb des Drallerzeugers (1) ausbreitet, die von einem tangential in den Drallerzeuger (1) einströmenden rotierenden Verbrennungsluftstrom (3) umschlossen wird, in dem zusätzlich ein gasförmiger und/oder flüssiger Brennstoff eingedüst wird,
**dadurch gekennzeichnet, daß**
innerhalb des Drallerzeugers (1) ein mittel- oder niederkalorischer Brennstoff axial und/oder koaxial zur Achse des Drallerzeugers (1) eingedüst wird.

2. Verfahren nach Anspruch 1,
**dadurch gekennzeichnet, daß**
der mittel- oder niederkalorische Brennstoff unverdünnt ohne Zugabe von Zusatzstoffen eingedüst wird.

3. Verfahren nach Anspruch 1 oder 2,
**dadurch gekennzeichnet, daß**
innerhalb des Drallerzeugers (1) der eingedüste mittel- oder niederkalorische Brennstoff mit dem flüssigen und gasförmigen Brennstoff sowie der Verbrennungsluft (3) vermischt wird.

4. Verfahren nach einem der Ansprüche 1 bis 3,
**dadurch gekennzeichnet, daß**
das sich axial im Brenner ausbreitende Strömungsfeld bestehend aus Brennstoffen und Verbrennungsluft (3) eine derart große axiale Strömungskomponente aufweist, daß dadurch eine Flammenrückschlaggefahr vermindert bzw. vermieden wird.

5. Verfahren nach einem der Ansprüche 1 bis 4,
**dadurch gekennzeichnet, daß**
mittel- oder niederkalorischer Brennstoff Gas ist und bei der Kohle- oder Schwerölvergasung hergestellt wird.

6. Verfahren nach einem der Ansprüche 1 bis 5,
**dadurch gekennzeichnet, daß**
der mittel- oder niederkalorische Brennstoff beim Eindüsen in den Drallerzeuger zerstäubt wird.

7. Brenner für einen Wärmeerzeuger zur Durchführung des Verfahrens nach einem der Ansprüche 1 - 5, mit einem Drallerzeuger (1) für einen Verbrennungsluftstrom (3) und Mitteln zur Eindüsung von Brennstoffen, mit wenigstens einer ersten Eindüsungsvorrichtung (4) für flüssigen Brennstoff, der zentral in dem Drallerzeuger (1) zerstäubt wird und sich in Form einer kegelförmigen Flüssigbrennstoffsäule (4') im Drallerzeuger (1) ausbreitet, sowie wenigstens einer zweiten Eindüsungsvorrichtung (9) für gasförmigen undloder flüssigen Brennstoff, der zusammen mit dem Verbrennungsluftstrom (3) tangential in den Drallerzeuger (1) eingedüst wird,
**dadurch gekennzeichnet, daß**
in dem Drallerzeuger (1) mindestens eine dritte Eindüsungsvorrichtung (8) vorgesehen ist, durch die axial und/oder koaxial zur Achse des Drallerzeugers (1) mittel- oder niederkalorischer Brennstoff in das Innere des Drallerzeugers (1) einbringbar ist.

8. Brenner nach Anspruch 7,
**dadurch gekennzeichnet, daß**
die dritte Eindüsungsvorrichtung (8) stromauf im Drallerzeuger (1) vorgesehen ist.

9. Brenner nach Anspruch 7 oder 8,
**dadurch gekennzeichnet, daß**
der Drallerzeuger (1) aus einzelnen Drallschalen (6.6',7,7') besteht und die mindestens eine dritte Eindüsungsvorrichtung (8) zur Eindüsung des mittel- oder niederkalorischen Brennstoffes an den Drallschalen (6,6',7,7') befestigt ist.

10. Brenner nach Anspruch 9,
**dadurch gekennzeichnet, daß**
pro Drallschale (6,6',7,7') mehrere dritte Eindüsungsvorrichtungen (8) vorgesehen sind.

## Claims

1. Method of burning gaseous, liquid and medium- or low-calorific fuels in a burner having a swirl generator (1) in which a liquid fuel is centrally atomized and spreads in the form of a conical liquid fuel column (4') inside the swirl generator (1), this conical liquid fuel column (4') being enclosed by a rotating combustion-air flow (3) which flows tangentially into the swirl generator (1) and in which a gaseous and/or liquid fuel is additionally injected, **characterized in that** a medium- or low-calorific fuel is injected inside the swirl generator (1) axially and/or coaxially to the axis of the swirl generator (1).

2. Method according to Claim 1, **characterized in that** the medium- or low-calorific fuel is injected undiluted without additives.

3. Method according to Claim 1 or 2, **characterized in that** the injected medium- or low-calorific fuel is mixed with the liquid and gaseous fuel and the combustion air (3) inside the swirl generator (1).

4. Method according to one of Claims 1 to 3, **characterized in that** the flow field spreading axially in the burner and consisting of fuels and combustion air (3) has such a large axial flow component that a risk of flame flashback is reduced or avoided as a result.

5. Method according to one of Claims 1 to 4, **characterized in that** the medium- or low-calorific fuel is gas and is produced during coal or heavy-oil gasification.

6. Method according to one of Claims 1 to 5, **characterized in that** the medium- or low-calorific fuel is atomized when being injected into the swirl generator.

7. Burner for a heat generator for carrying out the method according to one of Claims 1 to 5, having a swirl generator (1) for a combustion-air flow (3) and means for injecting fuels, having at least one first injection device (4) for liquid fuel, which is centrally atomized in the swirl generator (1) and spreads in the swirl generator (1) in the form of a conical liquid fuel column (4'), and having at least one second injection device (9) for gaseous and/or liquid fuel, which is injected together with the combustion-air flow (3) tangentially into the swirl generator (1), **characterized in that** at least one third injection device (8) is provided in the swirl generator (1), and this third injection device (8) can introduce medium- or low-calorific fuel into the interior of the swirl generator (1) axially and/or coaxially to the axis of the swirl generator (1).

8. Burner according to Claim 7, **characterized in that** the third injection device (8) is provided upstream in the swirl generator (1).

9. Burner according to Claim 7 or 8, **characterized in that** the swirl generator (1) consists of individual swirl shells (6, 6', 7, 7'), and the at least one third injection device (8) for injecting the medium- or low-calorific fuel is fastened to the swirl shells (6, 6', 7, 7').

10. Burner according to Claim 9, **characterized in that** a plurality of third injection devices (8) are provided per swirl shell (6, 6', 7, 7').

## Revendications

1. Procédé pour la combustion de combustibles gazeux ou liquides ainsi que de combustibles moyennement ou faiblement caloriques dans un brûleur avec une chambre de turbulence (1) dans laquelle un combustible liquide est pulvérisé au centre et s'étend sous la forme d'une colonne conique de combustible gazeux (4') à l'intérieur d'une chambre de turbulence (1) et qui est entourée par un écoulement d'air de combustion (3) en rotation pénétrant axialement dans la chambre de turbulence (1), dans lequel écoulement un combustible gazeux et/ou liquide est injecté, **caractérisé en ce qu'**à l'intérieur de la chambre de turbulence (1), un combustible moyennement ou faiblement calorique est injecté axialement et/ou coaxialement par rapport à l'axe de la chambre de turbulence (1).

2. Procédé selon la revendication 1, **caractérisé en ce que** le combustible moyennement ou faiblement calorique est injecté non dilué sans ajout d'additifs.

3. Procédé selon la revendication 1 ou 2, **caractérisé en ce qu'**à l'intérieur de la chambre de turbulence (1), le combustible moyennement ou faiblement calorique injecté est mélangé à du combustible liquide et gazeux ainsi qu'à de l'air de combustion (3).

4. Procédé selon une des revendications 1 à 3, **caractérisé en ce que** le champ d'écoulement s'étendant axialement dans le brûleur et se composant de combustibles et d'air de combustion (3) présente une composante d'écoulement axiale tellement grande qu'un risque de retour de flamme est réduit voire supprimé.

5. Procédé selon une des revendications 1 à 4, **caractérisé en ce que** le combustible moyennement ou faiblement calorique est du gaz et est produit à partir de la gazéification de charbon ou de fuel lourd.

6. Procédé selon une des revendications 1 à 5,
**caractérisé en ce que** le combustible moyennement ou faiblement calorique est pulvérisé lors de son injection dans la chambre de turbulence.

7. Brûleur pour un générateur de chaleur pour la mise en oeuvre d'un procédé selon l'une quelconque des revendications 1 à 5, avec une chambre de turbulence (1) pour un écoulement d'air de combustion (3) et des moyens d'injection de combustibles, avec au moins un premier dispositif d'injection (4) pour du combustible liquide qui est pulvérisé au centre de la chambre de turbulence (1) et qui s'étend dans la chambre de turbulence sous la forme d'une colonne conique de combustible liquide (4') ainsi qu'avec au moins un deuxième dispositif d'injection (9) pour combustible liquide et/ou gazeux qui, conjointement avec l'écoulement d'air de combustion (3), est injecté dans la chambre de turbulence (1), **caractérisé en ce que**, dans la chambre de turbulence (1), au moins un troisième dispositif d'injection (8) est prévu, par lequel du combustible moyennement ou faiblement calorique peut être injecté à l'intérieur de la chambre de turbulence (1), axialement et/ ou coaxialement par rapport à l'axe de la chambre de turbulence (1).

8. Brûleur selon la revendication 7, **caractérisé en ce que** le troisième dispositif d'injection se trouve en amont dans la chambre de turbulence (1).

9. Brûleur selon la revendication 7 ou 8, **caractérisé en ce que** la chambre de turbulence (1) se compose de différentes coquilles de turbulence (6, 6', 7, 7') et qu'au moins un troisième dispositif d'injection (8) destiné à injecter du combustible moyennement ou faiblement calorique est fixé aux coquilles de turbulence (6, 6', 7, 7').

10. Brûleur selon la revendication 9, **caractérisé en ce que**, par coquille de turbulence (6, 6', 7, 7'), plusieurs troisièmes dispositifs d'injection (8) sont prévus.
